# EUROPÄISCHE PATENTSCHRIFT

(11) **EP 2 905 400 B1**
(45) Veröffentlichungstag und Bekanntmachung des Hinweises auf die Patenterteilung: **24.05.2017**
(21) Anmeldenummer: 14154276.1
(22) Anmeldetag: 07.02.2014
(51) Int. Cl.: E04H 15/32, E04H 15/58, E04H 15/60, E04F 10/02

(54) **Sonnenschutzvorrichtung**
Sunshade device
Dispositif de protection solaire

(43) Veröffentlichungstag der Anmeldung: 12.08.2015
(73) Patentinhaber: Yotrio Group Co., Ltd., Linhai City Zhejiang 317004 (CN)
(72) Erfinder: Xie, Jianping, 317004 Linhal City Zhejiang Provinz (CN)
(74) Vertreter: Seliger, Knut

(56) Entgegenhaltungen:
- FR-A1- 2 502 213
- US-A- 1 619 740
- US-A1- 2006 283 492

## Beschreibung

Die Erfindung betrifft eine Sonnenschutzvorrichtung, vorzugsweise Pavillon oder Zelt, weiter vorzugsweise Gartenpavillon, mit einer mehrere Dachstangen aufweisenden Dachkonstruktion und mehreren mit den Dachstangen verbundenen und die Dachkonstruktion tragenden Standstangen.

Sonnenschutzvorrichtungen, insbesondere Pavillons oder Zelte, der in Rede stehenden Art sind seit Jahren aus der Praxis bekannt. Dabei handelt es sich einerseits um professionelle Festpavillons oder Festzelte in stabiler Ausführung, wie sie bei Anlässen wie Messen, Feiern oder Hochzeiten zum Einsatz kommen. Bei dieser Art von Pavillons sind Standstangen und die die Dachkonstruktion bildenden Dachstangen aus Stabilitätsgründen einteilig ausgeführt. Diese Bauweise wird teilweise auch bei Gartenpavillons realisiert. Neben einer schwierigen Handhabung auf Grund des hohen Gewichtes ist auch ein Transport derartiger Pavillons aufwändig, da die Dachstangen und Standstangen auch im demontierten Zustand einen hohen Platzbedarf aufweisen. Auf Grund des oftmals hohen Gewichtes besteht zudem Verletzungsgefahr.

Weitere Sonnenschutzvorrichtungen, insbesondere in Form von Gartenpavillons sind aus dem Freizeit- und Outdoorbereich bekannt. Dabei handelt es sich um Pavillons, die durch ein Scheren- und Schiebesystem aufbaufertig sind und zur Verwendung durch ein "Auseinanderziehen" des Gestänges aufgefaltet werden müssen. Umgekehrt lassen sich solche Pavillons durch "Zusammenführen" des Gestänges in einen Transportzustand verbringen. Zwar lassen sich durch das "Zusammenfalten" die Abmessungen eines derartigen Pavillons reduzieren, allerdings liegt auch hier eine schwierige Handhabung vor, nämlich auf Grund des hohen Gewichts des Pavillons. Auf Grund des scherenartig verschwenkbaren Gestänges besteht zudem Verletzungsgefahr.

Die US 1 619 740 A offenbart im Wesentlichen in Zeltform einer Sonnenschutzvorrichtung, die mehrere Dachstangen als Dachkonstruktion aufweist. Die Dachkonstruktion wird von Standstangen getragen. Diese Standstangen lassen sich in mehrere Elemente zerlegen und sind über Manschetten, die den jeweiligen Verbindungsbereich abdecken, miteinander verbunden.

Die US 2006/283492 A1 offenbart ebenfalls Sonnenschutzvorrichtungen, die Standstangen sowie auch Dachstangen umfassen, die durch Steckverbindungen miteinander verbunden sind.

Die FR 2 502 213 A1 ist auf eine Sonnenschutzvorrichtung gerichtet, die eine Dachkonstruktion aufweist, die von Standstangen gestützt ist. An der Dachkonstruktion sind Stoffelemente angeordnet, wobei das jeweilige Stoffelement an Dachstangen gleitend geführt ist, um durch den Stoff abgedeckte Fläche dem jeweiligen Sonnenschutzbedarf anpassen zu können.

Der vorliegenden Erfindung liegt daher die Aufgabe zugrunde, eine Sonnenschutzvorrichtung der eingangs genannten Art derart auszugestalten und weiterzubilden, dass eine einfache und zugleich sichere Handhabung ermöglicht ist.

Erfindungsgemäß wird die voranstehende Aufgabe durch eine Sonnenschutzvorrichtung mit den Merkmalen des Anspruchs 1 gelöst. Danach ist die in Rede stehende Sonnenschutzvorrichtung derart ausgestaltet und weitergebildet, dass die Standstangen und/oder die Dachstangen durch ein erstes Stangenelement und ein zweites Stangenelement, insbesondere mittels einer Steckverbindung, zerlegbar zusammengesetzt sind und dass im Verbindungsbereich zwischen dem ersten und dem zweiten Stangenelement eine Abdeckung für den Verbindungsbereich der Stangenelemente vorgesehen ist. Dabei ist die Abdeckung durch ein erstes, dem ersten Stangenelement zugeordnetes Abdeckungselement und ein zweites, dem zweiten Stangenelement zugeordnetes Abdeckungselement ausgebildet, und dass das erste und das zweite Abdeckungselement sind miteinander verrastbar.

In erfindungsgemäßer Weise ist zunächst erkannt worden, dass die Handhabung der Sonnenschutzvorrichtung dadurch erheblich vereinfacht werden kann, indem die Standstangen und/oder die Dachstangen zerlegbar sind. Zerlegbarkeit ist dahingehend zu verstehen, dass die Standstangen und/oder die Dachstangen zerstörungsfrei und wiederholt zusammengesetzt und zerlegt werden können. So ist bei einem Aufbau oder einem Abbau der Sonnenschutzvorrichtung diese nicht in Gänze zu bewegen, sondern lassen sich die Standstangen und/oder Dachstangen in ihre Elemente zerlegen und dementsprechend als einzelne Elemente handhaben. Im Konkreten können die Standstangen und/oder die Dachstangen mittels einer Steckverbindung zerlegbar zusammengesetzt sein, wobei das erste Stangenelement eine Ausnehmung für einen Einführabschnitt des zweiten Stangenelements aufweisen kann, der in die Ausnehmung einführbar ist. Dabei ist es von Vorteil, wenn die äußeren Abmessungen des Einführabschnitts den inneren Abmessungen der Ausnehmung des ersten Stangenelements entspricht. Eine zusätzliche Fixierung der ineinander eingesteckten ersten und zweiten Stangenelemente kann über Befestigungsmittel wie bspw. Schrauben, Bolzen, Stifte oder dergleichen erfolgen. Zur Bereitstellung einer sicheren Handhabung bei gleichzeitig dauerhafter Konstruktion ist dabei von besonderer Bedeutung, dass im Verbindungsbereich zwischen dem ersten und dem zweiten Stangenelement eine Abdeckung zur Abschirmung oder zum Schutz des Verbindungsbereichs der Stangenelemente vorgesehen ist. Somit ist eine Verletzungsgefahr durch versehentliche Berührung der im Verbindungsbereich angeordneten Verbindungselemente ganz erheblich reduziert. Des Weiteren ist durch die Abdeckung ein Schutz des Verbindungsbereichs vor äußeren Einflüssen realisiert, wie bspw. vor eindringendem Schmutz oder Witterungseinflüssen wie Feuchtigkeit, die zu Korrosion führen kann. Neben der durch die Abdeckung gewonnenen Sicherheit, nämlich aufgrund der Abschirmung des Verbindungsbereichs, wird auch eine ästhetische Ausgestaltung des Verbindungsbereichs erreicht, da dieser abgedeckt oder verkleidet ist. Die Transportfähigkeit, insbesondere auch beim Transport einer Vielzahl entsprechender Sonnenschutzvorrichtungen, wird optimiert.

Dadurch, dass die Abdeckung durch ein erstes, dem ersten Stangenelement zugeordnetes Abdeckungselement und ein zweites, dem zweiten Stangenelement zugeordnetes Abdeckungselement ausgebildet ist und das erste und das zweite Abdeckungselement miteinander verrastbar sind, ist eine stabile Zuordnung der Abdeckung im Verbindungsbereich zwischen den zwei Stangenelementen realisiert. Ein ungewolltes Verschieben, bspw. durch unbeabsichtigtes Berühren, ist dadurch praktisch ausgeschlossen, so dass ein versehentliches Freilegen, der gegebenenfalls eine Verletzungsgefahr darstellenden Verbindungselemente, vermieden ist. Dies kann dadurch erreicht, indem die Abdeckungselemente an den im Verbindungsbereich vorhandenen Verbindungsmittel anliegen. Auch eine Beeinträchtigung durch Schmutz oder Witterungseinflüsse ist dadurch wirkungsvoll verhindert.

Lediglich zur Verdeutlichung sei darauf hingewiesen, dass es sich bei der vorliegenden Sonnenschutzvorrichtung um ein Pavillon oder um ein Zelt handeln kann. Von wesentlicher Bedeutung ist dabei, dass die Sonnenschutzvorrichtung zur Bereitstellung von Sonnenschutz dient, nämlich durch Abschattung, beispielsweise eines Terrassenbereichs, eines Esstisches oder von Liegestühlen, was eine entsprechende Dimensionierung der Sonnenschutzvorrichtung erfordert.

Im Hinblick auf eine konstruktiv günstige Befestigung können die Standstangen und die Dachstangen mittels einer Querträgerstange verbunden sein und kann die Querträgerstange durch ein erstes Stangenelement und ein zweites Stangenelement, insbesondere mittels einer Steckverbindung, zerlegbar zusammengesetzt sein. Hiermit wird die Handhabung der Sonnenschutzvorrichtung noch weiter optimiert, indem auch die Querträgerstange zerlegbar ausgebildet ist und dementsprechend in ihren Einzelteilen gehandhabt werden, bspw. getragen werden kann. Zudem ist dadurch die Transportmöglichkeit der Sonnenschutzvorrichtung optimiert, da die einzelnen Komponenten der Sonnenschutzvorrichtung, nämlich auch die Querträgerstange, einen geringeren Raum einnehmen. Im Konkreten können das erste Stangenelement und das zweite Stangenelement durch eine Steckverbindung zusammengesetzt sein. Dabei ist denkbar, dass das erste Stangenelement eine Ausnehmung für einen Einführabschnitt des zweiten Stangenelements aufweist. Dabei ist von Vorteil, wenn das zweite Stangenelement in seinen äußeren Abmessungen den inneren Abmessungen der Ausnehmung des ersten Stangenelements entspricht.

Zur Ausgestaltung einer möglichst wetterbeständigen Sonnenschutzvorrichtung kann im Verbindungsbereich zwischen dem ersten und dem zweiten Stangenelement der Querträgerstange eine Abdeckung für den Verbindungsbereich der Stangenelemente vorgesehen sein. Somit ist auch der Verbindungsbereich der Querträgerstange vor äußeren Einflüssen wie Schmutz und Feuchtigkeit, die zu Korrosion führen kann, geschützt. Aufgrund der weitestgehend vermiedenen Verschmutzung und der weitestgehend vermiedenen Korrosion sind auch die Montage oder die Demontage der Sonnenschutzvorrichtung erleichtert, nämlich aufgrund der nicht negativ beeinträchtigten Verbindungsbereiche. Aufgrund der durch die Abdeckung realisierten Abschirmung der im Verbindungsbereich möglicherweise positionierten Verbindungselemente wird zudem die Verletzungsgefahr durch versehentliches Berühren der Sonnenschutzvorrichtung gemindert, zumindest während des Aufbaus der Sonnenschutzvorrichtung.

Zur Bereitstellung einer einfach zu verschließenden und wieder lösbaren Verbindung mit einfachen konstruktiven Mitteln kann zum Ausgestalten der Rastverbindung das zweite Abdeckungselement eine vorzugsweise keilförmige Erhebung aufweisen und das erste Abdeckungselement kann eine dazu komplementäre Ausnehmung aufweisen. Somit ist eine stabile Fixierung der Abdeckungselemente aneinander und damit auch eine zuverlässige Abdeckung des Verbindungsbereichs realisiert. Zu Montagezwecken können die Abdeckungselemente auf einfache Wiese wieder voneinander gelöst werden.

Zur Bereitstellung einer möglichst weitgehenden Abschirmung ist es von Vorteil, wenn durch die Abdeckung eine geschlossene Hülle gebildet ist. Auf diese Weise ist der Verbindungsbereich zwischen dem ersten und dem zweiten Stangenelement umfassend gegen Witterungseinflüsse geschützt. Zudem sind eventuell im Verbindungsbereich angebrachte Verbindungselemente, von denen eine mögliche Verletzungsgefahr ausgehen könnte, vollständig im Inneren der Abdeckung eingeschlossen. Durch die unbeeinträchtigte Oberfläche der Abschirmung wird zudem ein ästhetisches Gesamtbild erreicht.

Zur Bereitstellung einer flexiblen, an die Sonnensituation anpassbaren Beschattung ist es von Vorteil, wenn die Dachkonstruktion ein ausziehbares Dachelement, insbesondere ein ausziehbares Stoffdach, aufweist, das an mindestens zwei Dachstangen gleitend geführt ist. Die das Stoffdach führenden Dachstangen können auch als Gleitschienen bezeichnet werden. Damit ist mit einfachen konstruktiven Mitteln eine sichere Anbindung des ausziehbaren Dachelements realisiert, wobei durch das Verschieben und weiter Ausziehen des Dachelements eine flexible Beschattung des unter der Sonnenschutzvorrichtung befindlichen Bereiches möglich ist. Im Konkreten ist dabei denkbar, dass das ausziehbare Dachelement für eine konstruktiv einfache Ausgestaltung manuell, d.h. per Hand, ausziehbar ist. Im Wege einer besonders luxuriösen Ausführung ist es auch möglich, dass dies über einen elektrischen Antrieb, der das Dachelement auszieht, erfolgt. Dabei ist besonders komfortabel, wenn die Betätigung über eine Fernbedienung erfolgt. Das Dachelement kann mehrere Querstangen aufweisen, die das Dachelement spannen und mit denen das Dachelement an den das Dachelement führenden Dachstangen gleitend befestigt ist.

Zum Schutz eines Dachelements, insbesondere eines ausziehbaren Dachelements oder eines ausziehbaren Stoffdaches, ist es von Vorteil, wenn die Dachkonstruktion eine vorzugsweise abnehmbare Dachelementabdeckung zum Schutz des Dachelements vor Witterungseinflüssen im nicht ausgezogenen Zustand aufweist. Somit wird nicht nur eine Verunreinigung des Dachelements mit Staub, Vogeldreck oder Sonstigem verhindert, sondern wird auch ein Ansammeln von Wasser zwischen Verstrebungen des Dachelements vermieden. Die Abdeckung zum Schutz des Dachelements kann zu Montagezwecken oder zu Reinigungszwecken von der Sonnenschutzvorrichtung abgenommen werden.

Zur Gewährleistung einer sicheren Verwendung der Sonnenschutzvorrichtung, unabhängig vom am Einsatzort vorherrschenden Wetter, kann die Sonnenschutzvorrichtung ein Fußelement und Befestigungsmittel umfassen, wobei der Standstange, insbesondere dem zweiten Stangenelement der Standstange, das Fußelement zur Verankerung der Standstange durch die Befestigungsmittel am Untergrund zugeordnet sein. Somit ist eine sichere Fixierung der Sonnenschutzvorrichtung am Einsatzort, bspw. auf dem Erdboden im Garten oder auf einer Terrasse, realisiert. Als Befestigungsmittel können Heringe, Schrauben und/oder Nägel dienen. Das Fußelement kann auf verschiedene Weise am zweiten Stangenelement befestigt sein, bspw. durch Verschweißung oder Verschraubung.

Für einen besonders sicheren Betrieb kann dem Fußelement eine das Fußelement abschirmende Fußabdeckung zugeordnet sein. Somit ist eine Verletzungsgefahr aufgrund von aus dem Erdboden herausragender Befestigungsmittel praktisch ausgeschlossen. "Stolperfallen" sind eliminiert. Neben einer Erhöhung der Sicherheit wird auch eine ästhetische Optik erreicht, die von Befestigungsmitteln nicht beeinträchtigt wird.

Für eine einfache Montage kann die Fußabdeckung die Standstange, insbesondere das zweite Stangenelement der Standstange, zumindest teilweise umgeben und kann in Längsrichtung der Standstange, insbesondere in Längsrichtung des zweiten Stangenelements, verschiebbar sein. Somit kann die Fußabdeckung zu Montagezwecken angehoben werden und danach kann eine Montage oder Demontage der das Fußelement am Erdboden verankernden Befestigungsmittel erfolgen. Nach dem Montagevorgang kann die Fußabdeckung wieder in die das Fußelement abdeckende Position geschoben werden. Dadurch, dass die Fußabdeckung die Standstange zumindest teilweise umgibt, ist eine unverlierbare Zuordnung der Fußabdeckung an der Standstange, insbesondere dem zweiten Stangenelement, realisiert. In Zusammenwirken mit dem am zweiten Stangenelement befestigten Abdeckungselement ist auch ein "Verlieren" der Fußabdeckung im demontierten Zustand der Standstange wirkungsvoll verhindert.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert.

In der Zeichnung zeigen
Fig. 1 : in einer schematische Darstellung ein Ausführungsbeispiel einer erfindungsgemäßen Sonnenschutzvorrichtung,
Fig. 2 : eine vergrößerte und geschnittene Darstellung des Bereichs A in Fig.1,
Fig. 3 : eine schematische Ansicht einer Abdeckung einer Standstange der Sonnenschutzvorrichtung aus Fig. 1 in geöffnetem und geschlossenem Zustand,
Fig. 4 : eine schematische Ansicht einer Abdeckung einer - ein ausziehbares Dachelement führenden - Dachstange der Sonnenschutzvorrichtung aus Fig. 1 in geöffnetem und geschlossenem Zustand,
Fig. 5 : eine schematische Ansicht einer Abdeckung einer Dachstange der Sonnenschutzvorrichtung aus Fig. 1 in geöffnetem und geschlossenem Zustand und
Fig. 6 : eine schematische Ansicht eines Fußelements der Sonnenschutzvorrichtung aus Fig. 1.

Fig. 1 zeigt in einer schematischen Darstellung ein Ausführungsbeispiel einer erfindungsgemäßen Sonnenschutzvorrichtung. Die Sonnenschutzvorrichtung weist mehrere Standstangen 10 auf, die eine Dachkonstruktion der Sonnenschutzvorrichtung tragen. Die Standstangen 10 sind über Querträgerstangen 20, 30 mit - die Dachkonstruktion bildenden - Dachstangen 40, 50 verbunden. Zur Bereitstellung eines Sonnenschutzes oder zur Bereitstellung einer Abschattung ist ein ausziehbares Dachelement 60 in Form eines ausziehbaren Stoffdaches 60 vorgesehen. Das Stoffdach 60 ist an den Dachstangen 40 in deren Längsrichtung verschiebbar geführt. Die Dachstangen 40 stellen insoweit Gleitschienen dar. Das Stoffdach 60 weist mehrere - ohne Bezugszeichen versehene - Querstreben auf, mit denen das Stoffdach gespannt und an den Dachstangen 40 geführt ist. Zum Schutz des Stoffdaches 60 in nicht ausgezogenem Zustand ist eine - ebenfalls ohne Bezugszeichen versehene - abnehmbare Abdeckung zum Schutz des Stoffdaches auf den Dachstangen befestigt. Diese ist am in Fig. 1 hinteren Ende der Dachstangen 40, 50 montiert.

Die Standstangen 10, die Querträgerstangen 20, 30 sowie die Dachstangen 40, 50 sind jeweils durch ein erstes Stangenelement 101, 301, 401, 501 und durch ein zweites Stangenelement 102, 302, 402, 502 zerlegbar zusammengesetzt. Dies ist durch eine Steckverbindung realisiert, die genauso wie die den Standstangen, den Querträgerstangen und den Dachstangen zugeordnete Abdeckung im Zusammenhang mit Fig. 2 beschrieben wird.

Durch die zerlegbare Zusammensetzung der Standstangen, der Querträgerstangen und der Dachstangen können diese bspw. bei einem Transport einfach gehandhabt werden, indem diese in Stangenelemente zerlegt werden. Dies erleichtert aufgrund des geringeren Gewichts die Handhabung. Zudem wird durch die geringen Packmaße auch ein Transport deutlich erleichtert. Am bodenseitigen Ende der Standstangen 10 sind Füße 70 zur Verankerung der Standstangen am Boden zugeordnet.

Fig. 2 zeigt eine vergrößerte und geschnittene Darstellung des Bereichs A in Fig. 1 . Darin ist der Verbindungsbereich zwischen dem ersten Stangenelement 101 und dem zweiten Stangenelement 102 einer Standstange 10 dargestellt. Die Stangenelemente 101 und 102 sind durch eine Steckverbindung miteinander verbunden und werden im Rahmen der Montage zunächst "zusammengesteckt". Dabei weist eines der Stangenelemente einen Einführabschnitt und das andere Stangenelement eine Ausnehmung auf, die in ihren inneren Abmessungen den äußeren Abmessungen des Einführabschnitts entspricht. Zur zusätzlichen Sicherung sind das erste Stangenelement und das zweite Stangenelement durch - ohne Bezugszeichen versehene - Befestigungsmittel aneinander gesichert. Dies ist im vorliegenden Ausführungsbeispiel durch Schrauben realisiert. Zur Abschirmung des Verbindungsbereichs zwischen dem ersten und dem zweiten Stangenelement ist eine Abdeckung 103, 104 vorgesehen. Die Abdeckung besteht aus einem ersten, dem ersten Stangenelement 101 zugeordneten Abdeckungselement 103 und einem dem zweiten Stangenelement 102 zugeordneten Abdeckungselement 104. Die Abdeckungselemente 103 und 104 sind miteinander verrastbar. Dadurch können die Abdeckungselemente auf einfache Weise miteinander verbunden und danach auch wieder voneinander gelöst werden. Zum Ausbilden der Rastverbindung weist das zweite Abdeckungselement 104 eine keilförmige Erhebung 104a auf und das erste Abdeckungselement 103 weist eine dazu komplementäre Ausnehmung 103a auf.

Dadurch wird eine einfache Befestigung der Stangenelemente aneinander verwirklicht.

Im geschlossenen Zustand wird durch die Abdeckung, d.h. durch die Abdeckungselemente 103, 104, eine geschlossene Hülle gebildet, wie im rechten Teil von Fig. 2 dargestellt. Somit ist der Verbindungsbereich praktisch vollständig abgeschirmt oder geschützt, so dass von den im Verbindungsbereich angebrachten Befestigungsmitteln keine Verletzungsgefahr ausgeht. Wie in der in Fig. 2 rechten Darstellung zu erkennen ist, ist die Abdeckung sicher an der Standstange 10 befestigt, da das erste Abdeckungselement 103 und das zweite Abdeckungselement 104 an den Befestigungsmitteln anliegen. Ein versehentliches Verschieben oder "Verrutschen" der Abdeckung, was in Folge der Freigabe des Verbindungsbereichs zu möglichen Verletzungsgefahren führen würde, ist somit wirkungsvoll verhindert. Zudem ist der Verbindungsbereich somit wirkungsvoll vor äußeren Einflüssen, wie Schmutz und Witterungseinflüssen, geschützt. Gleichzeitig wird ein ästhetisches Äußeres erreicht.

Die konstruktive Ausgestaltung der Verbindungsbereiche der Querträgerstangen 20, 30 sowie der Dachstangen 40, 50 entspricht der konstruktiven Ausführung des hier beschriebenen Verbindungsbereichs der Standstangen 10, so dass die diesbezüglichen Ausführungen auch auf die Querträgerstangen 20, 30 und die Dachstangen 40, 50 zutreffen.

Fig. 3 zeigt eine schematische Ansicht einer Abdeckung einer Standstange der Sonnenschutzvorrichtung aus Fig. 1 in geöffnetem und geschlossenem Zustand. Dies ist in Fig. 3 in einer Draufsicht dargestellt. Das erste Abdeckungselement 103 ist dem ersten Stangenelement 101 zugeordnet und das zweite Abdeckungselement 104 ist dem zweiten Stangenelement 102 zugeordnet. Auch die im Verbindungsbereich positionierten Befestigungsmittel zur Befestigung des ersten Stangenelements 101 und des zweiten Stangenelements 102 sind zu erkennen. In der in Fig. 3 linken Darstellung ist die Abdeckung geöffnet, d.h. das erste Abdeckungselement 103 und das zweite Abdeckungselement 104 sind noch nicht miteinander verbunden. In der in Fig. 3 rechten Darstellung sind das erste Abdeckungselement 103 und das zweite Abdeckungselement 104 bereits miteinander verrastet.

Fig. 4 zeigt eine schematische Ansicht einer Abdeckung einer - ein ausziehbares Dachelement führenden - Dachstange der Sonnenschutzvorrichtung aus Fig. 1 in geöffnetem und geschlossenem Zustand. Wie in beiden in Fig. 4 enthaltenen Darstellungen, jeweils an deren rechte Seite gezeigt, weisen das erste Stangenelement 401 und das zweite Stangenelement 402 Aussparungen oder Nuten zur Aufnahme von das ausziehbare Dachelement führenden Gleitkörpern auf. Das erste Stangenelement 401 und das zweite Stangenelement 402 sind bereits zusammengesteckt und durch Befestigungsmittel, nämlich Schrauben, aneinander gesichert. Das erste, dem ersten Stangenelement 401 zugeordnete Abdeckungselement und das zweite dem zweiten Stangenelement 402 zugeordnete zweite Abdeckungselement sind in der in Fig. 4 linken Darstellung noch nicht miteinander verbunden. In der in Fig. 4 rechten Darstellung sind das erste Abdeckungselement und das zweite Abdeckungselement bereits miteinander verrastet und bilden eine den Verbindungsbereich zwischen dem ersten Stangenelement 401 und dem zweiten Stangenelement 402 abschirmende oder schützende geschlossene Hülle. Somit geht vom Verbindungsbereich keine Verletzungsgefahr aus. Zudem ist der Verbindungsbereich von äußeren Einflüssen, wie beispielsweise Schmutz oder Witterungseinflüssen, geschützt.

Fig. 5 zeigt eine schematische Ansicht einer Abdeckung einer Dachstange der Sonnenschutzvorrichtung aus Fig. 1 in geöffnetem und geschlossenem Zustand. Im Unterschied zu den im Zusammenhang mit Fig. 4 beschriebenen Stangenelementen 401 und 402 weisen die hier dargestellten Stangenelemente 501 und 502 keine Aussparungen zum Führen von Gleitkörpern des ausziehbaren Dachelements auf. Das erste Stangenelement 501 und das zweite Stangenelement 502 sind bereits zusammengesetzt, d.h. zusammengesteckt und durch Befestigungsmittel, nämlich Schrauben, aneinander gesichert. Zur Vermeidung von Wiederholungen wird auf die Ausführungen zu dem unter Fig. 4 beschriebenen ersten Stangenelement 401 und dem zweiten Stangenelement 402 verwiesen, die auch auf das erste Stangenelement 501 und das zweite Stangenelement 502 der vorliegenden Fig. zutreffen.

Fig. 6 zeigt eine schematische Ansicht eines Fußelements der Sonnenschutzvorrichtung aus Fig. 1 . Der Standstange 10, nämlich dem zweiten Stangenelement 102, ist am bodenseitigen Ende ein Fußelement 702 zur Verankerung der Standstange am Untergrund zugeordnet. Die Verankerung erfolgt dabei durch dem Fußelement 702 zugeordnete Befestigungsmittel 703. Diese sind im vorliegenden Ausführungsbeispiel als Heringe 703 realisiert. Das Fußelement 702 ist mittels - in der vorliegenden Fig. nicht erkennbaren - Schrauben am zweiten Stangenelement 102 befestigt. Zur Abschirmung des Fußelements 702 und der gegebenenfalls aus dem Fußelement 702 herausragende Befestigungsmittel 703 ist dem zweiten Stangenelement 102 eine Fußabdeckung 701 zugeordnet. Diese umgibt das zweite Stangenelement 102 und ist am Stangenelement 102 in dessen Längsrichtung verschieblich. Zu Montagezwecken kann die Fußabdeckung 701 vom Fußelement 702 entlang dem zweiten Stangenelement 102 wegverfahren werden, um Befestigungsmittel 703 zu montieren oder zu entfernen. Nach abgeschlossener Montage oder Demontage kann die Fußabdeckung 701 wieder - in Fig. 6 - nach "unten" verfahren werden, so dass die Fußabdeckung 701 auf dem Fußelement 702 aufliegt. Stolperfallen oder anderweitige vom Fußelement 702 oder von Befestigungsmitteln 703 ausgehende Verletzungsgefahren sind somit wirkungsvoll eliminiert. Das Fußelement 702 und die Befestigungsmittel 703 sind vor Schmutz und weiteren äußeren Einflüssen geschützt. Ferner wird eine ästhetische Optik des Fußes oder des Fußelements erreicht. Durch die verschiebliche Ausgestaltung der Fußabdeckung 701 am unteren Stangenelement 102 ist eine unverlierbare Zuordnung verwirklicht.

Hinsichtlich weiterer vorteilhafter Ausgestaltungen der erfindungsgemäßen Sonnenschutzvorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Sonnenschutzvorrichtung lediglich zur Erörterung der beanspruchten Lehre dienen, diese jedoch nicht auf die Ausführungsbeispiele einschränken.

### Bezugszeichenliste

- 10 :: Standstangen
- 20, 30 :: Querträgerstange
- 40, 50 :: Dachstange
- 60 :: Dachelement, Stoffdach
- 70 :: Fuß
- 101, 201, 301, 401, 501 :: erstes Stangenelement
- 102, 202, 302, 402, 502 :: zweites Stangenelement
- 103 :: erstes Abdeckungselement
- 103a :: Ausnehmung
- 104 :: zweites Abdeckungselement
- 104a :: Erhebung
- 701 :: Fußabdeckung
- 702 :: Fußelement
- 703 :: Befestigungsmittel, Hering

## Patentansprüche

1. Sonnenschutzvorrichtung, vorzugsweise Pavillon oder Zelt, weiter vorzugsweise Gartenpavillon, mit einer mehrere Dachstangen (40, 50) aufweisenden Dachkonstruktion und mehreren mit den Dachstangen (40, 50) verbundenen und die Dachkonstruktion tragenden Standstangen (10), wobei die Standstangen (10) und/oder die Dachstangen (40, 50) durch ein erstes Stangenelement (101, 401, 501) und ein zweites Stangenelement (102, 402, 502), insbesondere mittels einer Steckverbindung, zerlegbar zusammengesetzt sind und im Verbindungsbereich zwischen dem ersten (101, 401, 501) und dem zweiten Stangenelement (102, 402, 502) eine Abdeckung (103, 104) für den Verbindungsbereich der Stangenelemente (101, 102, 401, 402, 501, 502) vorgesehen ist,
**dadurch gekennzeichnet, dass** die Abdeckung (103, 104) durch ein erstes, dem ersten Stangenelement (101, 201, 301, 401, 501) zugeordnetes Abdeckungselement (103) und ein zweites, dem zweiten Stangenelement (102, 202, 302, 402, 502) zugeordnetes Abdeckungselement (104) ausgebildet ist und dass das erste (103) und das zweite Abdeckungselement (104) miteinander verrastbar sind.

2. Sonnenschutzvorrichtung nach Anspruch 1, **dadurch gekennzeichnet, dass** die Standstangen (10) und die Dachstangen (40, 50) mittels einer Querträgerstange (20, 30) verbunden sind und dass die Querträgerstange (20, 30) durch ein erstes Stangenelement (201, 301) und ein zweites Stangenelement (301, 302), insbesondere mittels einer Steckverbindung, zerlegbar zusammengesetzt ist.

3. Sonnenschutzvorrichtung nach Anspruch 2, **dadurch gekennzeichnet, dass** im Verbindungsbereich zwischen dem ersten (201, 301) und dem zweiten Stangenelement (202, 302) der Querträgerstange (20, 30) eine Abdeckung für den Verbindungsbereich der Stangenelemente (201, 202, 301, 302) vorgesehen ist.

4. Sonnenschutzvorrichtung nach einem der Ansprüche 1 bis 3, **dadurch gekennzeichnet, dass** zum Ausgestalten der Rastverbindung das zweite Abdeckungselement (104) eine vorzugsweise keilförmige Erhebung (104a) aufweist und das erste Abdeckungselement (103) eine dazu komplementäre Ausnehmung (103a) aufweist.

5. Sonnenschutzvorrichtung nach einem der Ansprüche 1 bis 4, **dadurch gekennzeichnet, dass** durch die Abdeckung (103, 104) eine geschlossene Hülle gebildet ist.

6. Sonnenschutzvorrichtung nach einem der Ansprüche 1 bis 5, **dadurch gekennzeichnet, dass** die Dachkonstruktion ein ausziehbares Dachelement (60), insbesondere ein ausziehbares Stoffdach (60), aufweist, das an mindestens zwei Dachstangen (40) gleitend geführt ist.

7. Sonnenschutzvorrichtung nach einem der Ansprüche 1 bis 6, **dadurch gekennzeichnet, dass** die Dachkonstruktion eine vorzugsweise abnehmbare Dachelementabdeckung zum Schutz eines Dachelements (60), insbesondere eines Stoffdachs (60), vor Witterungseinflüssen im nicht ausgezogenen Zustand aufweist.

8. Sonnenschutzvorrichtung nach einem der Ansprüche 1 bis 7, **dadurch gekennzeichnet, dass** die Sonnenschutzvorrichtung ein Fußelement (702) und Befestigungsmittel (703) umfasst, wobei der Standstange (10), insbesondere dem zweiten Stangenelement (102) der Standstange (10), das Fußelement (702) zur Verankerung der Standstange (10) durch die Befestigungsmittel (703) am Untergrund zugeordnet ist.

9. Sonnenschutzvorrichtung nach Anspruch 8, **dadurch gekennzeichnet, dass** dem Fußelement (702) eine das Fußelement (702) abschirmende Fußabdeckung (701) zugeordnet ist.

10. Sonnenschutzvorrichtung nach Anspruch 9, **dadurch gekennzeichnet, dass** die Fußabdeckung (701) die Standstange (10), insbesondere das zweite Stangenelement (102) der Standstange (10), zumindest teilweise umgibt und in Längsrichtung der Standstange (10), insbesondere in Längsrichtung des zweiten Stangenelements (102), verschiebbar ist.

## Claims

1. Sun protection device, preferably a pavilion or a tent, more preferably a garden pavilion, having a roof structure comprising several roof rods (40, 50) and having several stand columns (10) that are connected to the roof rods (40, 50) and support the roof structure, wherein the stand columns (10) and/or the roof rods (40, 50) are dismountably assembled together by a first rod element (101, 401, 501) and a second rod element (102, 402, 502), in particular by a plug-in connection, and wherein in the connecting region between the first (101, 401, 501) and the second rod element (102, 402, 502), a cover (103, 104) for the connecting region of the rod elements (101, 102, 401, 402, 501, 502) is provided,
**characterized in that**
the cover (103, 104) is designed as a first cover element (103) that is assigned to the first rod element (101, 201, 301, 401, 501), and a second cover element (104) that is assigned to the second rod element (102, 202, 302, 402, 502), and that the first (103) and the second cover (104) are lockable with each other.

2. Sun protection device according to claim 1, **characterized in that** the stand columns (10) and the roof rods (40, 50) are connected by a transverse rod (20, 30) and that the transverse rod (20, 30) is dismountably assembled by a first rod element (201, 301) and a second rod element (301, 302), in particular by a plug-in connection.

3. Sun protection device according to claim 2, **characterized in that** in the connecting region between the first (201, 301) and the second rod element (202, 302) of the transverse rod (20, 30), a cover for the connecting region of the rod elements (201, 202, 301, 302) is provided.

4. Sun protection device according to one of the claims 1 to 3, **characterized in that** for the design of the latching connection, the second cover element (104) comprises a preferably wedge-shaped protrusion (104a) and the first cover element (103) comprises a groove (103a) complementary thereto.

5. Sun protection device according to one of the claims 1 to 4, **characterized in that** a closed sheath is formed by the cover (103, 104).

6. Sun protection device according to one of the claims 1 to 5, **characterized in that** the roof structure comprises an extendable roof element (60), in particular an extendable fabric roof (60), that is slidingly guided along at least two roof rods (40).

7. Sun protection device according to one of the claims 1 to 6, **characterized in that** the roof structure comprises a preferably removable roof element cover for the protection of a roof element (60), in particular of a fabric roof (60), against weather conditions in non-extended position.

8. Sun protection device according to one of the claims 1 to 7, **characterized in that** the sun protection device comprises a foot element (702) and fastening means (703), wherein the foot element (702) for anchoring the stand column (10) by the fastening means (703) to the ground is assigned to the stand column (10), in particular to the second rod element (102) of the stand column (10).

9. Sun protection device according to claim 8, **characterized in that** a foot cover (701) shielding the foot element (702) is assigned to the foot element (702).

10. Sun protection device according to claim 9, **characterized in that** the foot cover (701) surrounds at least partially the stand column (10), in particular the second rod element (102) of the stand column (10), and is slidable in longitudinal direction of the stand column (10), in particular in longitudinal direction of the second rod element (102).

## Revendications

1. Dispositif de protection solaire, de préférence pavillon ou tente, mieux encore pavillon de jardin, avec une structure de toit présentant plusieurs barres de toit (40, 50) et plusieurs barres montantes (10) reliées aux barres de toit (40, 50) et supportant la structure de toit, dans lequel les barres montantes (10) et/ou les barres de toit (40, 50) sont assemblées de manière amovible par un premier élément de barre (101, 401, 501) et un deuxième élément de barre (102, 402, 502), en particulier au moyen d'une liaison par enfichage et il est prévu dans la zone de liaison entre le premier (101, 401, 501) et le deuxième élément de barre (102, 402, 502) un recouvrement (103, 104) pour la zone de liaison des éléments de barre (101, 102, 401, 402, 501, 502),
**caractérisé en ce que** le recouvrement (103, 104) est formé d'un premier élément de recouvrement (103) affecté au premier élément de barre (101, 201, 301, 401, 501) et d'un deuxième élément de recouvrement (104) affecté au deuxième élément de barre (102" 202, 302, 402, 502) et le premier (103) et le deuxième élément de recouvrement (104) sont imbriqués l'un avec l'autre.

2. Dispositif de protection solaire selon la revendication 1, **caractérisé en ce que** les barres montantes (10) et les barres de toit (40, 50) sont reliées l'une à l'autre au moyen d'une barre de support transversale (20, 30) et la barre de support transversale (20, 30) est assemblée de manière amovible par un premier élément de barre (201, 301) et un deuxième élément de barre (301, 302), en particulier au moyen d'une liaison par enfichage.

3. Dispositif de protection solaire selon la revendication 2, **caractérisé en ce qu'**il est prévu dans la zone de liaison entre le premier (201, 301) et le deuxième élément de barre (202, 302) de la barre de support transversale (20, 30) un recouvrement pour la zone de liaison des éléments de barre (201, 202, 301, 302).

4. Dispositif de protection solaire selon l'une quelconque des revendications 1 à 3, **caractérisé en ce que**, pour élaborer la liaison imbriquée, le deuxième élément de recouvrement (104) présente un bossage (104a) de préférence en forme de cale et le premier élément de recouvrement (103) présente une cavité (103a) de forme complémentaire.

5. Dispositif de protection solaire selon l'une quelconque des revendications 1 à 4, **caractérisé en ce qu'**une gaine fermée est formée par le recouvrement (103, 104).

6. Dispositif de protection solaire selon l'une quelconque des revendications 1 à 5, **caractérisé en ce que** la structure de toit présente un élément de toit extensible (60), en particulier un toit de toile extensible (60) qui peut être guidé à coulissement sur au moins deux barres de toit (40).

7. Dispositif de protection solaire selon l'une quelconque des revendications 1 à 6, **caractérisé en ce que** la structure de toit présente un recouvrement d'élément de toit de préférence amovible pour la protection d'un élément de toit (60), en particulier d'un toit de toile (60), contre l'influence des intempéries à l'état non déployé.

8. Dispositif de protection solaire selon l'une quelconque des revendications 1 à 7, **caractérisé en ce que** le dispositif de protection solaire comprend un élément de pied (702) et des moyens de fixation (703), dans lequel l'élément de pied (702) est affecté à la barre montante (10), en particulier au deuxième élément de barre (102) de la barre (10), pour ancrer la barre montante (10) au sol par les moyens de fixation (703).

9. Dispositif de protection solaire selon la revendication 8, **caractérisé en ce qu'**un recouvrement de pied (701) protégeant l'élément de pied (702) est affecté à l'élément de pied (702).

10. Dispositif de protection solaire selon la revendication 9, **caractérisé en ce que** le recouvrement de pied (701) entoure au moins en partie la barre montante (10), en particulier le deuxième élément de barre (102) de la barre montante (10), et peut être déplacé dans la direction longitudinale de la barre montante (10), en particulier dans la direction longitudinale du deuxième élément de barre (102).
